# EUROPÄISCHE PATENTSCHRIFT

(11) **EP 2 795 095 B1**
(45) Veröffentlichungstag und Bekanntmachung des Hinweises auf die Patenterteilung: **16.03.2016**
(21) Anmeldenummer: 12809781.3
(22) Anmeldetag: 18.12.2012
(51) Int. Cl.: F02M 59/10, F02M 63/00, F04B 1/18, F04B 53/18

(54) **PUMPE, INSBESONDERE KRAFTSTOFFHOCHDRUCKPUMPE FÜR EINE KRAFTSTOFFEINSPRITZEINRICHTUNG**
PUMP, IN PARTICULAR A FUEL PUMP FOR A FUEL INJECTION SYSTEM
POMPE, EN PARTICULIER UNE POMPE Á CARBURANT POUR UN SYSTEME D'INJECTION DE CARBURANT

(30) Priorität: 21.12.2011 DE 102011089399
(43) Veröffentlichungstag der Anmeldung: 29.10.2014
(73) Patentinhaber: Robert Bosch GmbH, 70442 Stuttgart (DE)
(72) Erfinder: LANGENBACH, Christian, 71576 Erbstetten (DE)
(86) Internationale Anmeldenummer: PCT/EP2012/075994
(87) Internationale Veröffentlichungsnummer: WO 2013/092614

(56) Entgegenhaltungen:
- EP-A1- 2 325 475
- EP-A2- 1 344 932
- WO-A1-02/097268
- DE-A1- 10 257 914

## Beschreibung

### Stand der Technik

Die Erfindung geht aus von einer Pumpe, insbesondere Kraftstoffhochdruckpumpe für eine Kraftstoffeinspritzeinrichtung, nach der Gattung des Anspruchs 1.

Eine solche Pumpe in Form einer Kraftstoffhochdruckpumpe ist durch die DE 102 57 914 A1 bekannt. Diese Pumpe weist wenigstens ein Pumpenelement auf, das wiederum einen in einer Hubbewegung angetriebenen Pumpenkolben aufweist. Die Pumpe weist ein Pumpengehäuse auf mit einem Innenraum, in dem eine Antriebswelle drehbar gelagert ist. Der Pumpenkolben wird durch die Antriebswelle in einer Hubbewegung angetrieben. In den Innenraum wird über einen Zulauf Kraftstoff zugeführt und über einen Ablauf kann Kraftstoff aus dem Innenraum abströmen. Die Verbindung des Innenraums mit dem Ablauf wird durch ein Überströmventil gesteuert, das bei Erreichen seines Öffnungsdrucks die Verbindung des innenraums mit dem Ablauf öffnet, so dass der Druck im Innenraum begrenzt wird. Bei seiner Hubbewegung bewegt sich der Pumpenkolben abwechselnd in den Innenraum hinein und aus diesem heraus, wodurch Druckschwankungen im Innenraum erzeugt werden. Diese Druckschwankungen können durch das Überströmventil nicht oder nur teilweise ausgeglichen werden, wobei Kraftstoff aus dem Innenraum auch in den Zulauf verdrängt werden kann. Dies führt auch zu Druckschwankungen im Zulauf der Pumpe, die wiederum die Förderung der Pumpe beeinträchtigen können, insbesondere wenn der Zulauf zum Innenraum auch mit einem Zulauf zum wenigstens einen Pumpenelement verbunden ist.

### Offenbarung der Erfindung

### Vorteile der Erfindung

Die erfindungsgemäße Pumpe mit den Merkmalen gemäß Anspruch 1 hat demgegenüber den Vorteil, dass Druckschwankungen im Innenraum durch die abhängig vom Hub des Pumpenkolbens gesteuerte Verbindung mit dem Ablauf besser ausgeglichen Werden können.

In den abhängigen Ansprüchen sind vorteilhafte Ausgestaltungen und Weiterbildungen der erfindungsgemäßen Pumpe angegeben. Die Ausbildung gemäß Anspruch 2 ermöglicht eine einfache Steuerung der Verbindung des Innenraums mit dem Ablauf ohne zusätzliche Bauteile. Die Ausbildungen gemäß den Ansprüchen 4 und 5 ermöglichen auf konstruktiv einfache Weise die Steuerung der Verbindung des Innenraums mit dem Ablauf durch die Antriebswelle. Die Ausbildung gemäß Anspruch 6 ermöglicht ebenfalls auf einfache Weise eine Steuerung der Verbindung des Innenraums mit dem Ablauf ohne zusätzliche Bauteile. Die Ausbildung gemäß Anspruch 7 ermöglicht auf konstruktiv einfache Weise eine Steuerung der Verbindung des Innenraums mit dem Ablauf durch das Stützelement.

### Zeichnung

Mehrere Ausführungsbeispiele der Erfindung sind in der Zeichnung dargestellt und in der nachfolgenden Beschreibung näher erläutert. Es zeigen Figur 1 eine Pumpe in einem Längsschnitt, Figur 2 einen in Figur 1 mit 11 bezeichnete Ausschnitt der Pumpe gemäß einem ersten Ausführungsbeispiel, Figur 3 den Ausschnitt gemäß einem zweiten Ausführungsbeispiel und Figur 4 einen in Figur 1 mit IV bezeichneten Ausschnitt gemäß einem drittten Ausführungsbeispiel.

### Beschreibung der Ausführungsbeispiele

In den Figuren 1 bis 4 ist eine Pumpe dargestellt, die insbesondere eine Kraftstoffhochdruckpumpe für eine Kraftstoffeinspritzeinrichtung einer Brennkraftmaschine ist. Die Pumpe weist wenigstens ein Pumpenelement 10 auf, das wiederum einen Pumpenkolben 12 aufweist, der zumindest mittelbar durch eine Antriebswelle 14 in einer Hubbewegung in zumindest annähernd radialer Richtung bezüglich der Drehachse 15 der Antriebswelle 14 angetrieben wird. Die Antriebswelle 14 ist in einem Gehäuse der Pumpe drehbar gelagert, wobei die Lagerstellen der Antriebswelle 14 als Gleitlagerstellen 16 ausgeführt sind. Die Antriebswelle 14 weist für den Antrieb des Pumpenkolbens 12 einen Nocken 18 oder Exzenter auf.

Die Pumpe weist ein mehrteiliges Pumpengehäuse auf. Der Pumpenkolben 12 ist in einer Zylinderbohrung 20 eines ersten Gehäuseteils 22 der Pumpe dicht geführt wobei das erste Gehäuseteil 22 nachfolgend als Zylinderkopf bezeichnet wird. Mit seinem der Antriebswelle 14 abgewandten Ende begrenzt der Pumpenkolben 12 in der Zylinderbohrung 20 einen Pumpenarbeitsraum 24. Der Pumpenarbeitsraum 24 weist über ein Einlassventil 26, das beispielsweise ein in den Pumpenarbeitsraum 24 hinein öffnendes Einlassrückschlagventil ist, eine Verbindung mit einem beispielsweise von einer Förderpumpe herführenden Zulauf 28 auf, über den der Pumpenarbeitsraum 24 beim radial nach innen zur Drehachse 15 der Antriebswelle 14 gerichteten Saughub des Pumpenkolbens 12 mit Kraftstoff befüllt wird. Der Pumpenarbeitsraum 24 weist außerdem über ein Auslassventil 30, das beispielsweise ein aus dem Pumpenarbeitsraum 24 heraus öffnendes Auslassrückschlagventil ist, eine Verbindung mit einem Auslass 32 auf, der beispielsweise zu einem Kraftstoffhochdruckspeicher 34 führt und über den beim radial nach außen von der Drehachse 15 der Antriebswelle 14 weg gerichteten Förderhub des Pumpenkolbens 12 Kraftstoff aus dem Pumpenarbeitsraum 24 verdrängt wird.

Der Pumpenkolben 12 stützt sich mittelbar über einen Rollenstößel 36 am Nocken 16 der Antriebswelle 14 ab. Im Rollenstößel 36 ist eine Rolle 37 drehbar gelagert, die auf dem Nocken 16 abläuft. Der Pumpenkolben 12 ist mit dem Rollenstößel 36 in nicht näher dargestellter Weise verbunden. Der Rollenstößel 36 und mit diesem der Pumpenkolben 12 wird durch eine Feder 38 zum Nocken 16 der Antriebswelle 14 hin beaufschlagt, so dass die Rolle 37 ständig, also auch beim Saughub des Pumpenkolbens 12, in Anlage am Nocken 16 bleibt.

Das Gehäuse der Pumpe weist ein zweites Gehäuseteil 40 auf, in dem die Antriebswelle 14 über eine oder mehrere Lagerstellen drehbar gelagert sein kann. Außerdem kann der Zulauf 28 durch das Gehäuseteil 40 verlaufen, insbesondere durch einen Innenraum 42 des Gehäuseteils 40, in dem der Nocken 16 der Antriebswelle 14 angeordnet ist, und durch Bohrungen oder Kanäle im Gehäuseteil 40. Der Rollenstößel 36 kann in einer Aufnahme 44 im Gehäuseteil 40 geführt sein, wobei die Aufnahme 44 als Bohrung ausgebildet sein kann.

In den Innenraum 42 des Gehäuseteils 40 wird Kraftstoff zugeführt, beispielsweise über einen Zulauf 27, durch den auch der zum Pumpenarbeitsraum 24 des Pumpenelements 10 führende Zulauf 28 gespeist wird. Die Kraftstoffförderung in den Zulauf 27 erfolgt durch eine Förderpumpe 46, die Kraftsoff aus einem Kraftstoffvorratsbehälter 47 ansaugt. Die Förderpumpe kann eine elektrisch angetriebene Pumpe oder eine mechanisch, beispielsweise zusammen mit der Kraftstoffhochdrirckpumpe, angetriebene Pumpe sein. Es kann vorgesehen sein, dass der Zulauf 28 zum Pumpenelement 10 durch den Innenraum 42 erfolgt, also die gesamte von der Förderpumpe 46 geförderte Kraftstoffmenge in den Innenraum 42 gelangt und von diesem zum Pumpenelement 10. Alternativ kann auch vorgesehen sein, dass der Zulauf 27 zum Innenraum 42 und der Zulauf 28 zum Pumpenarbeitsraum 24 durch die Förderpumpe 46 parallel befüllt werden. Im Zulauf 28 zwischen der Förderpumpe 46 und dem Pumpenelement 10 kann eine Kraftstoffzumesseinrichtung 48 vorgesehen sein, die beispielsweise als Proportionalventil ausgebildet sein kann, durch das ein variabler Durchflussquerschnitt im Zulauf 28 zum Pumpenelement 10 eingestellt werden kann. Durch die Kraftstoffzumesseinrichtung 48 kann die vom Pumpenelement 10 in den Hochdruckspeicher 34 geförderte Kraftstoffmenge variabel eingestellt werden. Die Kraftstoffzumesseinrichtung 48 wird durch ein elektronisches Steuergerät 49 angesteuert.

Der Innenraum 42 des Gehäuseteils 40 weist außerdem einen Ablauf 50 auf, über den Kraftstoff aus dem Innenraum 42 abströmen kann, beispielsweise in einen Rücklauf 51 zum Kraftstoffvorratsbehälter 47. Es kann vorgesehen sein, dass eine erste Verbindung des Innenraums 42 mit dem Ablauf 50 durch ein Überströmventil 52 gesteuert wird, das bei Erreichen eines vorgegebenen Drucks im Innenraum 42 öffnet und die Verbindung mit dem Ablauf 50 öffnet. Wenn der Druck im Innenraum 42 unterhalb des Öffnungsdrucks des Übrströmventils 52 liegt ist dieses geschlossen und der Innenraum 42 vom Ablauf 50 getrennt. Bei seiner Hubbewegung bewegt sich der Pumpenkolben 12 mit dem Rollenstößel 36 abwechselnd in den Innenraum 42 hinein und aus diesem heraus, wodurch das Volumen des Innenraums 42 verändert wird und Druckschwankungen im Innenraum 42 erzeugt werden. Insbesondere wenn nur ein Pumpenelement 10 vorhanden ist treten starke Druckschwankungen auf. Wenn mehrere Pumpenelemente 10 vorgesehen sind, die nicht synchron fördern, können die Druckschwankungen geringer gehalten werden.

Erfindungsgemäß ist vorgesehen, dass der Innenraum 42 zusätzlich oder alternativ zu der durch das Überströmventil 52 gesteuerten Verbindung wenigstens eine andere Verbindung zum Ablauf 50 aufweist, die abhängig vom Hub des Pumpenkolbens 12 gesteuert wird. Die andere Verbindung des Innenraums 42 mit dem Ablauf 50 wird erfindungsgemäß derart gesteuert, dass diese im Bereich eines mittleren Hubs des Pumpenkolbens 12 wenn sich dieser von seinem oberen Totpunkt zu seinem unteren Totpunkt in den Innenraum 42 hinein bewegt, geöffnet ist und in anderen Bereichen des Hubs des Pumpenkolbens 12 geschlossen ist.

In Figur 2 ist die Pumpe ausschnittsweise gemäß einem ersten Ausführungsbeispiel dargestellt, bei dem die Steuerung der Verbindung des Innenraums 42 mit dem Ablauf 50 durch die Antriebswelle 14 erfolgt. Die Antriebswelle 14 weist im Bereich zumindest einer ihrer Gleitlagerstellen 16 einen Lagerzapfen 54 auf, der direkt oder über eine Lagerbuchse in einer Bohrung des Gehäuseteils 40 drehbar gelagert ist. Der Lagerzapfen 54 schließt sich in axialer Richtung an den im Innenraum 42 angeordneten Nocken 18 der Antriebswelle 14 an und der Lagerzapfen 54 weist an seinem dem Nocken 18 und somit dem Innenraum 42 zugewandten Randbereich in seinem Außenmantel wenigstens eine Abflachung 56 auf. Die Abflachung 56 ist in einem Umfangsbereich der Antriebswelle 14 angeordnet, in dem eine abfallende Flanke des Nockens 18 an der Antriebswelle 14 angeordnet ist. Im Gehäuseteil 40 ist ein an der Gleitlagerstelle 16 im Bereich des Außenmantels des Lagerzapfens 54 der Antriebswelle 14 in dessen dem Nocken 18 zugewandtem Randbereich mündender Kanal, insbesondere in Form einer Bohrung 58 vorgesehen. Die Bohrung 58 mündet an ihrem anderen Ende in den Ablauf 50, der beispielsweise in Form eines Kanals oder einer Bohrung im Gehäuseteil 40 ausgebildet ist. Die Bohrung 58 verläuft geneigt zur Längsachse 15 der Antriebswelle 14 ausgehend von ihrer Mündung an der Gleitlagerstelle 16 zur ihrer Mündung in den Ablauf 50 von der Längsachse 15 der Antriebswelle 14 weg.

In Drehwinkelbereichen der Antriebswelle 14, in denen sich deren Abflachung 56 nicht in Überdeckung mit der Mündung der Bohrung 58 befindet, ist die Verbindung des Innenraums 42 mit dem Ablauf 50 getrennt. In dem Drehwinkelbereich der Antriebswelle 14, in dem sich deren Abflachung 56 in Überdeckung mit der Mündung der Bohrung 58 befindet, ist die Verbindung des Innenraums 42 über die Bohrung 58 mit dem Ablauf 50 geöffnet und Kraftstoff kann aus dem Innenraum 42 in den Ablauf 50 abströmen. Der Nocken 18 kann ein Einfachnocken sein, so dass bei jeder Umdrehung des Antriebswelle 14 der Pumpenkolben 12 nur einen Saug- und Förderhub ausführt. In diesem Fall ist es ausreichend wenn die Antriebswelle 14 nur einer Abflachung 56 aufweist. Der Nocken 18 kann jedoch auch ein Mehrfachnocken, beispielsweise ein Doppel- oder Dreifachnocken sein, wobei der Pumpenkolben 12 in diesen Fällen mehrere Saug- und Förderhübe bei jeder Umdrehung der Antriebswelle 14 aus. Hierbei kann es vorteilhaft sein, wenn die Antriebswelle 14 mehrere, vorzugsweise entsprechend der Anzahl der Saughübe des Pumpenkolbens 12 pro Umdrehung der Antriebswelle 14 gewählte Abflachungen 56 aufweist, so dass der Innenraum bei jedem Saughub des Pumpenkolbens 12 mit dem Ablauf 50 verbunden ist.

In Figur 3 ist die Pumpe ausschnittsweise gemäß einem zweiten Ausführungsbeispiel dargestellt, bei dem der grundsätzliche Aufbau der Pumpe gleich ist wie beim ersten Ausführungsbeispiel und die Steuerung der Verbindung des Innenraums 42 mit dem Ablauf 50 ebenfalls durch die Antriebswelle 14 erfolgt. Die Antriebswelle 14 weist am Außenmantel ihres Lagerzapfens 54 in der Gleitlagerstelle 16 wenigstens eine Abflachung 60 auf, die in einem in axialer Richtung dem Nocken 18 abgewandten Randbereich des Lagerzapfens 54 angeordnet ist. Im Gehäuseteil 40 ist ein an der Gleitlagerstelle 16 im Bereich des Außenmantels des Lagerzapfens 54 der Antriebswelle 14 in dessen dem Nocken 18 abgewandtem Randbereich mündender Kanal, insbesondere in Form einer Bohrung 62 vorgesehen. Die Bohrung 62 mündet an ihrem anderen Ende in den Innenraum 42. Die Bohrung 62 verläuft geneigt zur Längsachse 15 der Antriebswelle 14 ausgehend von ihrer Mündung an der Gleitlagerstelle 16 zur ihrer Mündung in den Innenraum 42 von der Längsachse 15 der Antriebswelle 14 weg. Zwischen dem Ende des Lagerzapfens 54 und dem angrenzenden Gehäuseteil 40 ist ein Raum gebildet, der mit dem Ablauf 50 verbunden ist. Die Funktion der Steuerung der Verbindung des Innenraums 42 mit dem Ablauf 50 durch die Antriebswelle 14 ist gleich wie beim ersten Ausführungsbeispiel beschrieben. Es können auch mehrere Abflachungen 60 entsprechend der Anzahl der Saughübe des Pumpenkolbens 12 pro Umdrehung der Antriebswelle 14 vorgesehen sein.

In Figur 4 ist die Pumpe ausschnittsweise gemäß einem dritten Ausführungsbeispiel dargestellt, bei dem die Steuerung der Verbindung des Innenraums 42 mit dem Ablauf . 50 durch den Rollenstößel 36 erfolgt. Am Umfang der Aufnahme 44 des Rollenstößels 36 im Gehäuseteil 40 mündet eine Bohrung 66, die an ihrem anderen Ende mit dem Ablauf 50 verbunden ist. Der Rollenstößel 36 oder ein Stößelkörper des Rollenstößels 36 ist topfförmig ausgebildet, wobei dessen Boden 67 der Antriebswelle 14 zugewandt ist und der Rollenstößel 36 über einen an den Boden 67 auf dessen der Antriebswelle 14 abgewandter Seite anschließenden Mantel 68 in der Aufnahme 44 geführt ist. Im Boden 67 ist wenigstens eine Öffnung 69 vorgesehen, die eine Durchströmung des Rollenstößels 36 bei dessen Hubbwegung in der Aufnahme 44 ermöglicht.

Im Mantel 68 des Rollenstößels 36 ist eine Öffnung 70, beispielsweise in Form einer Bohrung, vorgesehen. Die Öffnung 70 ist im selben Umfangsbereich der Aufnahme 44 angeordnet wie die Bohrung 66, so dass die Öffnung 70 bei der Hubbewegung des Pumpenkolbens 12 und damit des Rollenstößels 36 in Überdeckung mit der Bohrung 66 gelangt. Es kann vorgesehen sein, dass der Mantel 68 des Rollenstößels 36 an der Mündung der Öffnung 70 eine die Mündung umgebende Abflachung oder Nut 72 aufweist, die sich insbesondere in Richtung der Längsachse des Rollenstößels 36 erstreckt. Durch die Abflachung oder Nut 72 wird erreicht, dass die Öffnung 70 sich über einen größeren Bereich der Hubbewegung des Rollenstößels 36 mit der Bohrung 66 überdeckt und somit der Innenraum 42 mit dem Ablauf 50 verbunden ist. Alternativ kann die Abflachung oder Nut 72 anstatt am Rollenstößel 36 auch an der Mündung der Bohrung 66 in der Aufnahme 44 vorgesehen sein.

Der Querschnitt der Verbindung, die wie vorstehend beschrieben durch die Antriebswelle 14 über die wenigstens eine Abflachung 56 oder durch den Rollenstößel 36 über die Öffnung 70 gesteuert wird, ist so bemessen, dass bei allen Drehzahlen der Antriebswelle 14 eine insbesondere für die Wärmeabfuhr der Pumpe ausreichende Kraftstoffmenge aus dem Innenraum 42 abströmen kann. Jedoch sollte die abströmende Kraftstoffmenge auch nicht zu groß sein, da ansonsten zu viel Energie für den Kraftstofftransport aufgewendet werden muss. Beispielsweise kann der Querschnitt der Verbindung so ausgelegt sein, dass eine gemittelte abströmende Kraftstoffmenge zwischen etwa 50 und 70 l/h erreicht wird. Der Querschnitt der Verbindung ist beispielsweise so ausgelegt, dass bei geöffneter Verbindung ein momentaner Kraftstoffabfluss zwischen etwa 100 l/h bis etwa 500 l/h ermöglicht ist.

## Patentansprüche

1. Pumpe, insbesondere Kraftstoffhochdruckpumpe für eine Kraftstoffeinspritzeinrichtung, mit wenigstens einem Pumpenelement (10), das einen in einer Hubbewegung angetriebenen Pumpenkolben (12) aufweist, mit einem Pumpengehäuse (22,40), das einen Innenraum (42) aufweist, in dem ein Antriebsbereich (14,18,36) angeordnet ist, wobei sich der Pumpenkolben (12) bei seiner Hubbewegung abwechselnd in den Innenraum (42) hineinbewegt und aus dem Innenraum (42) heraus bewegt, und wobei der Innenraum (42) wenigstens einen Zulauf (28) und wenigstens einen Ablauf (50) für flüssiges Medium aufweist, **dadurch gekennzeichnet, dass** die Verbindung des Innenraums (42) mit dem wenigstens einen Ablauf (50) abhängig vom Hub des Pumpenkolbens (12) derart gesteuert wird, dass die Verbindung des Innenraums (42) mit dem Ablauf (50) im Bereich eines mittleren Hubs des Pumpenkolbens (12) zwischen dessen unterem und oberem Totpunkt geöffnet ist und in anderen Bereichen des Hubs des Pumpenkolbens (12) geschlossen ist.

2. Pumpe nach Anspruch 1, **dadurch gekennzeichnet, dass** der Antriebsbereich der Pumpe eine Antriebswelle (14) umfasst, durch die die Hubbewegung des Pumpenkolbens (12) bewirkt wird, und dass die Verbindung des Innenraums (42) mit dem Ablauf (50) durch die Antriebswelle (14) gesteuert wird.

3. Pumpe nach Anspruch 2, **dadurch gekennzeichnet, dass** die Antriebswelle (14) über wenigstens eine Gleitlagerstelle (16) im Pumpengehäuse (40) drehbar gelagert ist und dass die Antriebswelle (14) im Bereich (54) der Gleitlagerstelle (16) in ihrem Außenmantel wenigstens eine Abflachung (56;60) aufweist, durch die bei der Drehung der Antriebswelle (14) die Verbindung des Innenraums (42) mit dem Ablauf (50) gesteuert wird.

4. Pumpe nach Anspruch 3, **dadurch gekennzeichnet, dass** an der Gleitlagerstelle (16) im Bereich des Außenmantels der Antriebswelle (14) ein im Pumpengehäuse (40) verlaufender Kanal (62) mündet, der zum Innenraum (42) führt und dass durch die wenigstens eine Abflachung (60) der Antriebswelle (14) eine Verbindung des Kanals (62) mit dem Ablauf (50) gesteuert wird.

5. Pumpe nach Anspruch 3, **dadurch gekennzeichnet, dass** an der Gleitlagerstelle (16) im Bereich des Außenmantels der Antriebswelle (14) ein im Pumpengehäuse (40) verlaufender Kanal (58) mündet, der zum Ablauf (50) führt und dass durch die wenigstens eine Abflachung (56) der Antriebswelle (14) eine Verbindung des Kanals (58) mit dem Innenraum (42) gesteuert wird.

6. Pumpe nach Anspruch 1, **dadurch gekennzeichnet, dass** ein mit dem Pumpenkolben (12) bewegtes Stützelement (36) vorgesehen ist und dass die Verbindung des Innenraums (42) mit dem Ablauf (50) durch das Stützelement (36) gesteuert wird.

7. Pumpe nach Anspruch 6, **dadurch gekennzeichnet, dass** das Stützelement (36) in einer Aufnahme (44) des Pumpengehäuses (40) verschiebbar geführt ist, dass in die Aufnahme (44) ein zum Ablauf (50) führender Kanal (66) mündet und dass das Stützelement (36) in seinem Außenmantel wenigstens eine Öffnung (70) aufweist, durch die bei Überdeckung mit der Mündung des Kanals (66) in der Aufnahme (44) der Innenraum (42) mit dem Kanal (66) verbunden ist.

8. Pumpe nach einem der vorstehenden Ansprüche, **dadurch gekennzeichnet, dass** der Innenraum (42) eine weitere Verbindung mit einem Ablauf (50) aufweist, die durch ein Überströmventil (52) gesteuert wird.

## Claims

1. Pump, in particular high-pressure fuel pump for a fuel injection device, having at least one pump element (10) which has a pump piston (12) which is driven in a reciprocating movement, having a pump housing (22, 40) which has an interior space (42) in which there is arranged a drive region (14, 18, 36), wherein the pump piston (12), during its reciprocating movement, moves alternately into the interior space (42) and out of the interior space (42), and wherein the interior space (42) has at least one inlet (28) and at least one outlet (50) for a liquid medium, **characterized in that** the connection of the interior space (42) to the at least one outlet (50) is controlled, in a manner dependent on the stroke of the pump piston (12), such that the connection of the interior space (42) to the outlet (50) is opened in a mid-stroke range of the pump piston (12) between its bottom dead centre and top dead centre, and is closed in other ranges of the stroke of the pump piston (12).

2. Pump according to Claim 1, **characterized in that** the drive region of the pump comprises a drive shaft (14) by means of which the stroke movement of the pump piston (12) is effected, and **in that** the connection of the interior space (42) to the outlet (50) is controlled by the drive shaft (14).

3. Pump according to Claim 2, **characterized in that** the drive shaft (14) is mounted rotatably in the pump housing (40) by way of at least one plain bearing point (16), and **in that**, in the region (54) of the plain bearing point (16), the drive shaft (14) has in its outer shell at least one flattened portion (56; 60) by means of which the connection of the interior space (42) to the outlet (50) is controlled during the rotation of the drive shaft (14).

4. Pump according to Claim 3, **characterized in that** a duct (62) opens out in the region of the outer shell of the drive shaft (14) at the plain bearing point (16), which duct runs in the pump housing (40) and leads to the interior space (42), and **in that** a connection of the duct (62) to the outlet (50) is controlled by way of the at least one flattened portion (60) of the drive shaft (14).

5. Pump according to Claim 3, **characterized in that** a duct (58) opens out in the region of the outer shell of the drive shaft (14) at the plain bearing point (16), which duct runs in the pump housing (40) and leads to the outlet (50), and **in that** a connection of the duct (58) to the interior space (42) is controlled by way of the at least one flattened portion (56) of the drive shaft (14).

6. Pump according to Claim 1, **characterized in that** a support element (36) is provided which moves with the pump piston (12), and **in that** the connection of the interior space (42) to the outlet (50) is controlled by way of the support element (36).

7. Pump according to Claim 6, **characterized in that** the support element (36) is guided in displaceable fashion in a receptacle (44) of the pump housing (40), **in that** a duct (66) which leads to the outlet (50) opens out into the receptacle (44), and **in that** the support element (36) has, in its outer shell, at least one opening (70) by means of which, in the event of overlap with the opening-out point of the duct (66) in the receptacle (44), the interior space (42) is connected to the duct (66).

8. Pump according to one of the preceding claims, **characterized in that** the interior space (42) has a further connection to an outlet (50), which further connection is controlled by way of an overflow valve (52).

## Revendications

1. Pompe, en particulier pompe à carburant haute pression pour un dispositif d'injection de carburant, comprenant au moins un élément de pompe (10) qui présente un piston de pompe (12) entraîné dans un mouvement de course, avec un boîtier de pompe (22, 40) qui présente un espace interne (42) dans lequel est disposée une région d'entraînement (14, 18, 36), le piston de pompe (12), lors de son mouvement de course, se déplaçant dans l'espace interne (42) et se déplaçant hors de l'espace interne (42), en alternance, et l'espace interne (42) présentant au moins une entrée (28) et au moins une sortie (50) pour le milieu fluide, **caractérisée en ce que** la connexion de l'espace interne (42) à l'au moins une sortie (50) est commandée en fonction de la course du piston de pompe (12) de telle sorte que la connexion de l'espace interne (42) à la sortie (50) dans la région d'une course centrale du piston de pompe (12) entre son point mort bas et son point mort haut soit ouverte, et soit fermée dans d'autres régions de la course du piston de pompe (12).

2. Pompe selon la revendication 1, **caractérisée en ce que** la région d'entraînement de la pompe comprend un arbre d'entraînement (14) par le biais duquel le mouvement de course du piston de pompe (12) est réalisé, et **en ce que** la connexion de l'espace interne (42) à la sortie (50) est commandée par l'arbre d'entraînement (14).

3. Pompe selon la revendication 2, **caractérisée en ce que** l'arbre d'entraînement (14) est supporté de manière rotative par le biais d'au moins un point de palier lisse (16) dans le boîtier de pompe (40) et **en ce que** l'arbre d'entraînement (14) présente dans la région (54) du point de palier lisse (16) dans son enveloppe extérieure au moins un aplatissement (56 ; 60) par lequel, lors de la rotation de l'arbre d'entraînement (14), la connexion de l'espace interne (42) à la sortie (50) est commandée.

4. Pompe selon la revendication 3, **caractérisée en ce qu'**au niveau du point de palier lisse (16) dans la région de l'enveloppe extérieure de l'arbre d'entraînement (14) débouche un canal (62) s'étendant dans le boîtier de pompe (40), lequel conduit vers l'espace interne (42) et **en ce qu'**une connexion du canal (62) à la sortie (50) est commandée par l'au moins un aplatissement (60) de l'arbre d'entraînement (14).

5. Pompe selon la revendication 3, **caractérisée en ce qu'**au niveau du point de palier lisse (16) dans la région de l'enveloppe extérieure de l'arbre d'entraînement (14) débouche un canal (58) s'étendant dans le boîtier de pompe (40), lequel conduit à la sortie (50) et **en ce qu'**une connexion du canal (58) à l'espace interne (42) est commandée par l'au moins un aplatissement (56) de l'arbre d'entraînement (14).

6. Pompe selon la revendication 1, **caractérisée en ce qu'**un élément de support (36) déplacé avec le piston de pompe (12) est prévu, et **en ce que** la connexion de l'espace interne (42) à la sortie (50) est commandée par l'élément de support (36).

7. Pompe selon la revendication 6, **caractérisée en ce que** l'élément de support (36) est guidé de manière déplaçable dans un logement (44) du boîtier de pompe (40), **en ce que** dans le logement (44) débouche un canal (66) conduisant à la sortie (50) et **en ce que** l'élément de support (36) présente, dans son enveloppe extérieure, au moins une ouverture (70), par laquelle l'espace interne (42) est connecté au canal (66) lors du recouvrement avec l'embouchure du canal (66) dans le logement (44) .

8. Pompe selon l'une quelconque des revendications précédentes, **caractérisée en ce que** l'espace interne (42) présente une connexion supplémentaire avec une sortie (50) qui est commandée par une soupape de trop-plein (52).
